# EUROPÄISCHE PATENTSCHRIFT

(11) **EP 2 410 613 B1**
(45) Veröffentlichungstag und Bekanntmachung des Hinweises auf die Patenterteilung: **14.05.2014**
(21) Anmeldenummer: 11005612.4
(22) Anmeldetag: 08.07.2011
(51) Int. Cl.: H01R 13/512, H01R 9/03, H01R 13/622, H01R 13/502

(54) **Rundsteckverbinder**
Round plug connector
Connecteur à fiche cylindrique

(30) Priorität: 19.07.2010 DE 202010010418 U
(43) Veröffentlichungstag der Anmeldung: 25.01.2012
(73) Patentinhaber: Schmitt, Fred, 74388 Talheim (DE)
(72) Erfinder: Schmitt, Fred, R., 74388 Talheim (DE)
(74) Vertreter: Clemens, Gerhard

(56) Entgegenhaltungen:
- EP-A2- 0 772 259
- DE-B3-102006 055 534
- US-A- 5 797 761
- US-A1- 2005 175 404

## Beschreibung

### TECHNISCHES GEBIET

Die Erfindung betrifft einen Rundstecker, wie er beispielsweise als normierter M12-Steckverbinder in der industriellen Geräteanschlusstechnik zur Signalübertragung und zur Geräteversorgung jeweils angeschlossener elektrischer Geräte verwendet wird.

### STAND DER TECHNIK

EP 0 772 259 A2 zeigt einen Rundstecker gemäß der Präambel des Anspruchs 1.

Bei dem aus der DE 20 2005 017 981 U1 bekannten Rundsteckverbinder werden die an den einzelnen Kabellitzen endseitig jeweils angebrachten Kontakte in einem Kontaktträger gehalten, der aus mehreren Bauteilen besteht. Diese Bauteile müssen nach dem provisorischen Belegen mit den einzelnen Kontakten durch axiales Verschieben und rotationsmäßiges Verdrehen erst zusammengesetzt werden, bevor sie dann in das Gehäuse des Rundsteckverbinders eingesetzt werden können. Der die Kontakte aufnehmende Isolierkörper, der nicht aus elektrisch leitendem Material hergestellt werden kann, stellt teilweise Bereiche des Steckverbinder-Gehäuses dar. Das verhindert eine störstrahlsichere Ausbildung des Rundsteckverbinders.

Auch der aus der DE 10 2006 055 534 B3 bekannte Rundsteckverbinder besitzt einen aus mehreren Bauteilen zusammengesetzten Kontaktträger. Seine Bauteile bestehen aus einem mehrere nach radial außen ausgerichtete halb offene Kontaktkammern aufweisenden Trägerkörper, einem Dichteinsatz als Fixierhilfe und einer Trägerhülse. Diese aus elektrisch nicht leitendem Material hergestellten drei Bauteile werden axial zusammengefügt, nachdem die einzelnen Kabellitzen des anzuschließenden Kabels in die halb offenen Kontaktkammern mehr oder weniger dort provisorisch gehalten eingelegt worden sind. Das in den Rundsteckverbinder eingeführte elektrische Kabel reicht mit seinem Mantel bis in den elektrisch nicht leitenden Trägerkörper hinein. Dadurch ist eine störstrahlsichere Ausbildung des Rundsteckverbindergehäuses nicht gewährleistet.

### DARSTELLUNG DER ERFINDUNG

Ausgehend von diesem Stand der Technik liegt der Erfindung die Aufgabe zugrunde, einen verbesserten Rundsteckverbinder der eingangs genannten Art anzugeben.

Die Erfindung ist durch die Merkmale des Patentanspruches 1 gegeben. Sinnvolle Weiterbildungen der Erfindung sind Gegenstand von sich daran anschließenden weiteren Ansprüchen.

Der erfindungsgemäße Rundsteckverbinder lässt sich sehr einfach betriebssicher zusammenbauen. So ist es zur richtigen Anordnung der Einzelleiter in dem Rundsteckverbinder lediglich erforderlich, dass die an den Einzelleitern befestigten Stift- oder Buchsenkontakte jeweils einzeln durch den für sie jeweils vorgesehenen Durchbruch eines einteiligen Isolierkörpers hindurchgesteckt werden. Die Kontakte stecken dann reibschlüssig oder sich in den Durchbrüchen verhakend fest. Der so bestückte Isolierkörper kann dann in ein Kopfstück axial eingeschoben werden. Das eigentliche Gehäuse des Rundsteckverbinders besteht aus mehreren Gehäuseteilen wie insbesondere Gehäuseschalen, die mit ihren axialen Enden am Kopfstück befestigt werden und dabei dann die Isolierhülse in ihrer axialen Lage im Kopfstück festhalten. Die aus elektrisch leitendem Material hergestellte Außenhülle ermöglicht eine störstrahlsichere Ausbildung desselben. Dies gilt auch für eine aus zwei solchen Steckverbindern zusammengeschraubte Kopplungseinheit.

Nähere Einzelheiten für solche Rundsteckverbindergehäuse, wie sie insbesondere als M12-Steckverbindergehäuse gattungsmäßig bekannt sind, sowie die aus ihnen hergestellte Kopplungseinheit sind den in den Ansprüchen ferner aufgeführten Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: eine perspektivische Ansicht von zu einer Kopplungseinheit miteinander verschraubten zwei Rundsteckverbindern,
- Fig. 2: einen Längsschnitt durch die Kopplungseinheit gemäß Fig. 1,
- Fig. 3: eine perspektivische Ansicht eines Stiftkontakte enthaltenden Rundsteckverbinders der Kopplungseinheit nach Fig. 1,
- Fig. 4: einen Längsschnitt durch den Rundsteckverbinder nach Fig. 3,
- Fig. 5: eine auseinandergezogene Darstellung des Rundsteckverbinders gemäß Fig. 4,
- Fig. 6: eine perspektivische, rückseitige Ansicht des in den Rundsteckverbinder nach Fig. 5 einschiebbaren Isolierkörpers,
- Fig. 7: eine perspektivische Darstellung der Kopplungseinheit nach Fig. 1, mit auseinandergezogener Darstellung des Buchsenkontakte enthaltenden Rundsteckverbinders,

- Fig. 8: eine Teilansicht des Kopplungsbereiches der Kopplungseinheit gemäß Fig. 2,
- Fig. 9: eine auseinandergezogene Darstellung eines Rundsteckverbinders ähnlich der gemäß Fig. 5, mit einem um 90° Grad abgewinkelten Gehäuse.

### WEGE ZUM AUSFÜHREN DER ERFINDUNG

Die in Fig. 1 und 2 dargestellte Kopplungseinheit 9 besteht aus zwei miteinander verschraubten Rundsteckverbindern 10 und 11. Einer der beiden Rundsteckverbinder, im vorliegenden Beispielsfall der Rundsteckverbinder 10, ist mit Stiftkontakten ausgestattet. Dementsprechend ist der Rundsteckverbinder 11 mit Buchsenkontakten ausgestattet. Bis auf ihre miteinander verschraubten Gehäuseteile und ihre jeweiligen Steckkontakt-Einsätze sind die beiden Rundsteckverbinder gleich ausgebildet.

Der erfindungsgemäße Rundsteckverbinder 10, und vergleichbares gilt für den Rundsteckverbinder 11, ist im vorliegenden Beispielsfall als M12-Steckverbinder gemäß IEC 61076-2-101 augebildet. Er besitzt ein Kopfstück 12, mittels dessen er an einem entsprechend ausgebildeten Gegensteckverbinder angeschlossen werden kann, wie im vorliegenden Beispielsfall an den Rundsteckverbinder 11.

An das im Querschnitt kreisförmige Kopfstück 12 schließt sich ein einen vergleichbaren Kreisquerschnitt aufweisendes Gehäuse 14 an. An dessen Rückseite ist das in das Innere des Gehäuses 14 hineingeführte elektrische Kabel 16 zu erkennen. Das elektrische Kabel 16 ist über eine Crimpverbindung, von der ihre Crimphülse 18 in Fig. 1 zu erkennen ist, zugfest und HF-dicht an dem Gehäuse 14 befestigt. Das in der Zeichnung nicht dargestellte Schirmgeflecht des Kabels ist - wie bei einer solchen Crimpanschlusstechnik im Zusammenhang mit D-Sub Steckverbindergehäusen bekannt - an dem Gehäuse 14 direkt angeschlossen.

Das Kopfstück 12 des Rundsteckverbinders 10 besteht aus einer Gewindehülse 20. Die Gewindehülse 20 ist einteilig ausgebildet und besteht aus einem kleineren Hülsenabschnitt 24 und einem größeren Hülsenabschnitt 26. Auf dem kleineren Hülsenabschnitt 24 ist ein Außengewinde 28 vorhanden, mittels dessen das Gewindestück 20 an einem Gegensteckverbinder angeschraubt werden kann.

Im Inneren des größeren Hülsenabschnittes 26 ist eine umlaufende Innennut 30 vorhanden (Fig. 4). In der Innennut 30 ist eine geschlitzte ringförmige Haltefeder 32 reibschlüssig mit Spannung eingesetzt. Der größere Hülsenabschnitt 26 umfasst von außen einen Haltering 22.

Der Haltering 22 ist ebenfalls wie die Gewindehülse 20 hülsenförmig ausgebildet und besitzt eine umlaufende äußere Nut 34. In dieser Nut 34 findet die Haltefeder 32 Platz. Beim Hineinschieben des Halteringes 22 in den größeren Hülsenabschnitt 26 der Gewindehülse 20 kann sich so die Gewindehülse 20 aufgrund des Vorhandenseins der Haltefeder 32 um die Längsachse 36 relativ zum Haltering 22 beliebig hin und her drehen. Dabei sitzt im zusammengeschobenen Zustand der Haltering 22 in axialer Richtung fest in der Gewindehülse 20.

Auf dem dem Kopfstück 12 abgewandten Ende des Halteringes 22 sind in demselben zwei einander gegenüberliegende, sich umfangsmäßig jeweils ein Stück weit erstreckende Schlitze 40, 42 vorhanden. Diese Schlitze dienen zum Befestigen des Gehäuses 14 an dem Haltering 22 und damit an dem Kopfstück 12, wie noch nachstehend näher beschrieben wird.

In das Kopfstück 12 lässt sich in axialer Richtung (Längsachse 36) ein Isolierkörper 44 einschieben. Dieser Isolierkörper 44 besitzt - bezogen auf die Fig. 5 - einen linken, im Durchmesser kleineren Hülsenabschnitt 46 und einen sich in axialer Richtung daran anschließenden rechten, im Durchmesser größeren Hülsenabschnitt 48. Die beiden Hülsenabschnitte 46, 48 sind über eine Querwand 50 (Fig. 4) einteilig miteinander verbunden.

In der Querwand 50 sind mehrere, im vorliegenden Beispielsfall vier Löcher 52 umfangsmäßig gleichmäßig um die Längsachse 36 verteilt vorhanden. Die Löcher 52 haben eine derartige innere Kontur, dass der jeweils durch ein Loch 52 durchgeschobene Kontakt, der im vorliegenden Fall ein Stiftkontakt 72 ist, mit einem balligen Bereich 54 reibschlüssig ausreichend fest in axialer Richtung Platz finden kann. Statt der balligen Ausbildung eines jeweiligen Kontaktes 72 könnte derselbe auch mit einer Hakenausbildung in einem Loch 52 einsitzen. An dem Bereich der Querwand 50 schließen sich nach - in Fig. 4 - links, beziehungsweise bezogen auf die Fig. 6 in Richtung aus der Blattebene heraus, vier Längswände 56 an, die kreuzweise angeordnet sind. Sie bilden eine Versteifung des äußeren Mantels des Isolierkörpers 44 im Bereich seines größeren Hülsenabschnittes 48. Im Kreuzungspunkt der vier Längswände 56 ist ein weiterer zentraler Durchbruch 52.2 vorhanden, durch den ebenfalls ein Kontakt 72 hindurchgesteckt werden kann. Auch dieser Kontakt sitzt mit einem balligen Bereich in dem entsprechend in axialer Richtung langgestreckten Loch fest drin. Aufgrund seiner vergleichbar größeren Länge ist dieser mittige Kontakt in axialer Richtung querschnittsmäßig abgestuft vorhanden (Fig. 2).

Die Anzahl der Löcher 52 in der Querwand 50 und des zentralen Durchbruches 52.2 entsprechen jeweils der Anzahl der elektrischen Leiter 70 (Adern) des Kabels 16. Im vorliegenden Fall sind fünf elektrische Leiter (Adern) 70 vorhanden. Auf die freigelegten Enden dieser Leiter 70 ist im vorliegenden Fall jeweils ein Stiftkontakt 72 aufgecrimpt. Statt der Stiftkontakte 72 sind beim Rundsteckverbinder 11 jeweils Buchsenkontakte 74 (Fig. 7) aufgecrimpt.

Auf der Außenseite des Isolierkörpers 44 ist eine umlaufende Nut 58 vorhanden, in der ein Dichtring 60 Platz findet und damit den Isolierkörper 44 gegenüber dem Haltering 22 abdichtet.

Im axialen Abstand links neben der umlaufenden Nut 58 - bezogen auf die Fig. 5 - sind mehrere, im vorliegenden Fall vier abschnittsweise umlaufende treppenförmige Verjüngungen 62 ausgeformt, die durch vier Wandbereiche 64 des Mantels vom Isolierkörper 44 umfangsmäßig voneinander getrennt sind. In diese treppenförmigen Verjüngungen 62 ragt in axialer Richtung jeweils ein Vorsprung 66 hinein, der auf der Innenwand des Halteringes 22 in axialer Richtung auskragt. In Fig. 5 sind zwei dieser vier Vorsprünge 66 zu erkennen. Der in dem Haltering 22 einsitzende Isolierkörper 44 kann also um einen gewissen Verdrehwinkel um die Längsachse 36 verdreht werden. Im vorliegenden Fall, wo vier Vorsprünge 66 und dementsprechend ebenfalls vier treppenförmige Verjüngungen 62 vorhanden sind und gegenseitig ineinandergreifen, kann der Isolierkörper 44 um weniger als 90° Grad um die Längsachse 36 verdreht werden. Eine stärkere Verdrehung wird durch die Vorsprünge 66, die an den Wandbereichen 64 des Isolierkörpers 44 anliegen, verhindert. Dadurch können die einzelnen Leiter 70 des Kabels 16 nicht zu stark gegenseitig verdreht werden.

Der Isolierkörper 44 besitzt ferner eine umlaufende Schulter 68, mit der er von innen in axialer Richtung an der Gewindehülse 20 anliegt, und zwar auf der Innenseite des Übergangsbereiches von ihrem kleineren 24 auf ihren größeren 26 Hülsenabschnitt. Der Isolierkörper 44 kann also nur so weit nach - bezogen auf die Fig. 4 - links in die Gewindehülse 20 hineingeschoben werden, bis er an diesem Übergangsbereich der Gewindehülse 20 anliegt. In die Gegenrichtung - bezogen auf die Fig. 4 nach rechts - kann der Isolierkörper 44 nicht verschoben werden; dies verhindern die an dem Haltering 22 angesteckten beiden Gehäuseteile (Halbschalen) des Gehäuses 14, wie noch nachstehend näher beschrieben wird.

Um eine richtige Positionierung der einzelnen elektrischen Leiter 70 in dem Isolierkörper 44 sicherzustellen, sind dessen einzelne Löcher 52, 52.2 (Fig. 6) innen wie auch außen am Isolierkörper 44 mit einer Nummerierung - im vorliegenden Fall mit den Zahlen 1, 2, 3, 4 und so weiter - versehen.

Das Gehäuse 14 besteht im vorliegenden Fall aus zwei gleich großen, identischen, wannenartigen Gehäuseteilen 102, 104, die mittels im vorliegenden Fall zweier Schrauben 106 zu dem hülsenartigen Gehäuse 14 zusammengeschraubt werden können (Fig. 3). Dazu ist in jedem Gehäuseteil 102, 104 ein den Schrauben 106 angepasster Schraubdom 108 vorhanden. Ein weiterer in jedem Gehäuseteil 102, 104 vorhandener Schraubdom 110 kann zum Befestigen einer Erdungsleitung des Kabels 16 mittels einer weiteren Schraube 112 verwendet werden.

Auf der dem Kabel 16 zugewandten hinteren Stirnseite 120 des unteren Gehäuseteils 104, und eine vergleichbare Ausbildung ist beim oberen Gehäuseteil 102 vorhanden, ist die untere Hälfte einer im Querschnitt quadratischen Aussparung 124 vorhanden. Die Laibungsfläche 126 dieser halben Aussparung, und damit auch die Laibungsfläche der gesamten Aussparung 124 in dem Gehäuse 14, besitzt eine bezogen auf die Längsachse 36 mäanderförmige, zickzackähnliche Ausformung, die der entsprechenden zickzackförmigen Außenfläche 130 des Crimpflansches 132 entspricht. Auch der Crimpflansch 132 besitzt nämlich auf zwei einander gegenüberliegenden Außenseiten seiner im vorliegenden Fall etwa quadratischen Grundrissform eine solche zickzackförmige Außenfläche 130. Der in die beiden Gehäuseteile 102, 104 eingesetzte Crimpflansch 132 hat damit einen sehr guten klemmenden Sitz in dem Gehäuse 14, so dass einerseits ein in Richtung der Achse 36 wirkender zugfester Sitz des Crimpflansches 132 in dem Gehäuse 14 und darüber hinaus aufgrund der verzahnten Laibungsfläche 126 und der Außenfläche 130 des Crimpflansches 132 auch ein HF-dichter Anschluss des Crimpflansches 132 an dem Gehäuse 14 vorhanden ist.

Der Crimpflansch 132 besitzt ein in das Kabel 16 eintauchendes Hülsenteil 133, das die elektrischen Leiter 70 umhüllt (Fig. 4) und welches von innen an dem Mantel des Kabels 16 pressend anliegt. Von außen liegt an dem Mantel des Kabels 16 die äußere Crimphülse 18 durch entsprechende Verformung an. Das Kabel 16 wird auf diese Weise durch das innere Hülsenteil 133 und die äußere Crimphülse 18 zugfest an dem Gehäuse 14 gehalten.

Auf der anderen, in den Zeichnungen vorderen Stirnseite 150 der beiden wannenartigen Gehäuseteile (102, 104) ist im axialen geringen Abstand jeweils eine Querwand 152 vorhanden. Diese Querwand 152 greift im zusammengebauten Zustand des Rundsteckverbinders 10 jeweils in einen der Schlitze 40, 42 ein, die beide in dem Haltering 22 (Fig. 2, 4) vorhanden sind. Die Querwände 152 und die Laibungswände der in dem jeweiligen Haltering 22 vorhandenen Schlitze 40, 42 sind gegenseitig leicht keilförmig ausgebildet, um einen kontaktsicheren Sitz der Querwände 152 in den Schlitzen 40, 42 sicherzustellen.

Nach Zusammenschrauben der beiden Gehäuseteile 102, 104 mittels der im vorliegenden Fall zweier Schrauben 106 sitzt der Crimpflansch 132 zugfest zwischen denselben. Außerdem sind die beiden Gehäuseteile 102, 104 und damit das Gehäuse 14 verdrehsicher und axial unverrückbar an dem Haltering 22 angebracht. Die in den beiden Gehäuseteilen 102, 104 vorhandenen beiden Querwände 152 ragen von außen durch die im Haltering 22 vorhandenen Schlitze 40, 42 hindurch und liegen dabei - bezogen auf Fig. 4 - von rechts her an dem Isolierkörper 44 an. Der Isolierkörper 44 ist dadurch in seiner axialen Ausrichtung unverrückbar gehalten.

Der Rundsteckverbinder 11 unterscheidet sich vom Rundsteckverbinder 10 einmal durch seinen Isolierkörper 45, der mit Buchsenkontakten 74 ausgestattet ist, und zum anderen durch sein Kopfstück 13, das an seinem axialen vorderen Ende als Überwurfmutter 15 ausgebildet ist.

Im Inneren der Überwurfmutter 15 ist ein Innengewinde 29 ausgebildet, das dem Außengewinde 28 des Kopfstückes 12 angepasst ist, so dass die Überwurfmutter 15 auf das Außengewinde des Kopfstückes 12 aufgeschraubt werden kann und damit die beiden Rundsteckverbinder 10, 11 miteinander verschraubt werden können. Die dadurch entstandene Kopplungseinheit ist in Fig. 2 im Schnitt und in Fig. 8 in einem vergrößerten Teilschnitt dargestellt. In Fig. 7 ist darüber hinaus der Rundsteckverbinder 10 in seinem zusammengebauten Zustand und der Rundsteckverbinder 11 in seinem perspektivisch auseinandergezogenen Zustand dargestellt.

Die Überwurfmutter 15 besitzt an ihrem axialen Ende den gleichen grö-βeren Hülsenabschnitt 26, den auch das Kopfstück 12 des Rundsteckverbinders 10 besitzt. Dadurch lässt sich die Überwurfmutter 15 in gleicher Weise wie das Kopfstück 12 an einem identisch ausgebildeten Haltering 22 mittels einer Haltefeder 32 befestigen. An der Haltefeder 32 ist wiederum, wie bereits in Zusammenhang mit dem Rundsteckverbinder 10 ausgeführt, das Gehäuse 14 mit seinen beiden Gehäuseteilen 102, 104 befestigt. Auch beim Rundsteckverbinder 11 halten die in den Gehäuseteilen 102, 104 vorhandenen Querwände 152 den Isolierkörper 45 in axialer Richtung fest, so dass der Isolierkörper 45 - bezogen auf die Fig. 8 - nicht nach links aus dem Haltering 22 herausgeschoben werden oder sich herausbewegen kann. Zwischen dem Isolierkörper 45 und dem Haltering 22 ist wiederum ein Dichtring 60 eingelegt.

Die Überwurfmutter 15 besitzt einen Innenwulst 140, der im vorliegenden Besispielsfall umlaufend im Anschluss an das Innengewinde 29 vorhanden ist. Zwischen dem Innenwulst 140 und dem inneren Ende des Innengewindes 29 ist ein Freistich 142 des Innengewindes 29 ausgebildet, in dessen Bereich ein geschlitzter Wellenring 144 platziert ist. Dieser Wellenring 144 liegt im eingebauten Zustand, der in Fig. 2 und 8 dargestellt ist, drückend an der geriffelten Stirnseite 146 des Kopfstückes an. Er wird gegen die Stirnseite 146 von dem Innenwulst 140 durch das Aufschrauben der Überwurfmutter 15 auf das Kopfstück 12 gedrückt.

Der Innenwulst 140 liegt radial von außen drückend an einem Dichtring 148 an, der auf dem kleineren Hülsenabschnitt 47 des Isolierkörpers 45 aufgezogen vorhanden ist. Der in dem Freistich 142 vorhandene Wellenring 144 verhindert, dass beim Abschrauben der Überwurfmutter 15 von dem Kopfstück 12 der Dichtring 148 von dem Isolierkörper 45 abgezogen werden könnte.

Der Wellenring 144 bewirkt durch seine pressende Anlage zwischen dem Innenwulst 140 und dem kleineren Hülsenabschnitt 47 des Isolierkörpers 44 eine sichere Kontaktierung zwischen diesen Teilen. Damit ist eine gewollte niederohmigem Verbindung zwischen den aus elektrisch leitendem Material hergestellten beiden Kopfstücken 12, 13 der beiden Rundsteckverbinder 10, 11 gegeben. Diese niederohmige Verbindung wird zusätzlich durch die Gewindeverschraubung zwischen der Überwurfmutter 15 und dem Kopfstück 12 sichergestellt. Diese durch die Verschraubung hergestellte Kontaktierung wird durch den Wellenring 144 verstärkt, da dieser das Innengewinde 29 der Überwurfmutter 15 und das Außengewinde 28 des Kopfstückes 12 in axialer Richtung aneinanderpresst. Die kontaktsichere Anlage des Wellenringes 144 an der Stirnseite 146 wird durch deren geriffelte Oberfläche verstärkt.

Im vorliegenden Fall ist der Außendurchmesser 156 des Wellenringes 144 geringfügig größer als der Innendurchmesser 158 des Innengewindes 29 von der Überwurfmutter 15. Der geschlitzte Wellenring 144 lässt sich bei seiner Montage radial so weit zusammendrücken und in das Innengewinde 29 so weit einschrauben, dass er in seinem in Fig. 2 und 8 dargestellten Zustand in den Freistich 142 zu liegen kommt. Dort spreizt er sich wieder auf und bleibt in axialer Richtung unverrückbar in dem Freistich 142 platziert. Dadurch kann er den Dichtring 148 beim Abschrauben der Überwurfmutter 15 vom Kopfstück 12 sicher im Bereich der Innenwulst 140 halten und verhindern, dass der Dichtring 148 sich in axialer Richtung beim Lösen der Verschraubung verschieben könnte.

Der Isolierkörper 45 ist im Inneren seines kleineren Hülsenabschnittes 47 als Vollkörper ausgebildet, mit Längsdurchbohrungen zur Aufnahme der Buchsenkontakte 74. Jeder Buchsenkontakt 74 besitzt - in vergleichbarer Weise wie die Stiftkontakte 72 - einen balligen Bereich 75, mit dem er reibschlüssig ausreichend fest in axialer Richtung in der jeweiligen Längsdurchbohrung im kleineren Hülsenabschnitt 47 des Isolierkörpers 45 Platz finden kann. Statt der balligen Ausbildung könnte auch - wie bei Stiftkontakten - eine Hakenausbildung vorgesehen werden.

Die in Fig. 2 dargestellte Kopplungseinheit aus zwei miteinander verschraubten Rundsteckverbindern 10, 11 minimiert die Störeinstrahlungen längs der miteinander verbundenen Kabel 16. Dies wird einmal erreicht durch die niederohmige Verbindung zwischen dem (in der Zeichnung nicht dargestellten) Kabelgeflecht des Kabels 16 über den Crimpflansch 132 mit dem Gehäuse 14 und zum anderen durch die luftspaltfreie und damit HF-dichte Kabeleingangsseite des jeweiligen Gehäuses 14.

Darüber hinaus ist die niederohmige Verbindung zwischen den beiden Crimpflanschen 132 der beiden Steckverbinder 10, 11 über die aus metallischem Material bestehenden Gehäuseteile in axialer Richtung durchgehend sichergestellt. So sind sowohl die Gehäuseteile der Gehäuse 14 als auch der jeweilige Haltering 22 und die Überwurfmutter 15 beziehungsweise das Kopfteil 12 aus metallischem Material. Diese Teile liegen außerdem in axialer Richtung kontaktfest aneinander. Die niederohmige Verbindung zwischen der Überwurfmutter 15 und dem Kopfstück 12 wird nicht nur über die Gewindeverschraubung 28, 29 dieser beiden Teile sondern auch durch die pressende Anlage des Wellenringes 144 zwischen dem Innenwulst 140 der Überwurfmutter 15 und der geriffelten Stirnseite 146 des Kopfstückes 12 zusätzlich verstärkt.

Im vorliegenden Fall führt lediglich ein Kabel 16 in den jeweiligen Rundsteckverbinder 10, 11 hinein. Es wäre auch möglich, die Stirnseite 120 eines dem Gehäuse 14 funktionell entsprechenden Gehäuses so groß auszubilden, dass mehrere, beispielsweise zwei Kabel über jeweils einzelne Crimpflansche 132 in vergleichbarer Weise an dem Gehäuse befestigt werden könnten. Auf diese Weise könnten mehrere Kabel in ein entsprechendes Gehäuse eingeführt werden. Die vordere Stirnseite 150 des Gehäuses könnte nach wie vor eine dem betreffenden Kopfstück 12 beziehungsweise der Überwurfmutter 15 umfangsmäßig angepasste Kontur aufweisen.

Statt einer gradlinigen axialen Ausrichtung des Gehäuses 14 weist das in Fig. 9 dargestellte Gehäuse 14.5 demgegenüber eine um 90° Grad gebogene Form auf. Kopfstück 12, Haltering 22 und der Isolierkörper 44 entsprechen den in den vorstehenden Figuren dargestellten Teilen; sie sind unverändert auch bei dem in Fig. 9 dargestellten Rundsteckverbinder 10.5 vorhanden. Die beiden wandartigen Gehäuseteile sind in der gebogenen Ausführung allerdings nicht identisch. So sind in dem einen Gehäuseteil, im vorliegenden Beispielsfall dem unteren Gehäuseteil 104.5, die zwei zum Verschrauben der beiden Gehäuseteile ausgebildeten Schraubdome 108 und der zum Befestigen einer Erdungsleitung vorhandene Schraubdom 110 ausgebildet. In dem oberen Gehäuseteil 102.5 sind zwei Durchbrüche für zwei Schrauben 106 vorhanden, mit denen das obere Gehäuseteil 102.5 auf dem unteren Gehäuseteil 104.5 festgeschraubt werden kann. Die Crimpanschlusstechnik des Kabels 16 entspricht derjenigen des in Fig. 5 dargestellten axial geraden Gehäuses 14.

Die gebogene Form des Gehäuses 14.5 kann auch bei dem Rundsteckverbinder 11 vorhanden sein.

Wie vorstehend bereits ausgeführt, ist die Kopplungseinheit 9 aus elektrisch leitendem Material und dabei ihre beiden Gehäuse 14, 14.5 aus Zinkdruckguss hergestellt. Um die Störstrahleinstrahlung nicht nur im Bereich der in die Gehäuse eingeleiteten Kabel sondern auch im Bereich der Gehäuse zu minimieren, ist das Schirmgeflecht jedes Kabels elektrisch leitend mit der ebenfalls elektrisch leitend ausgebildeten Kopplungseinheit verbunden. Dies wird durch ein im Zusammenhang mit D-Sub Steckverbindergehäusen bekanntes Crimpflanschsystem erreicht. Es wird dabei nicht nur eine niederohmige Verbindung des jeweiligen Schirmgeflechts mit dem betreffenden Gehäuse, sondern infolge nicht vorhandener Luftspalte auch eine gute HF-Abdichtung des betreffenden Kabeleingangs sichergestellt. Mit einem solchen Crimpflanschsystem kann jedes Kabel darüber hinaus zug- und druckfest an den Gehäusen befestigt werden.

## Patentansprüche

1. Rundsteckverbinder (10, 11) für ein mehradriges, jeweils mit Stift- oder Buchsenkontakten (72, 74) versehenes elektrisches Kabel (16),
- mit einem inneren Isolierkörper (44, 45) zum Halten der einzelnen Stift- oder Buchsenkontakte (72) in seinem Inneren, der mit seinem kabelseitigen Endbereich in einem Haltering (22) einsteckbar vorhanden ist und mit seinem die Kontakte (72, 74) aufnehmenden Endbereich im Inneren eines hülsenförmigen Halteringes (22) vorhanden ist,
- mit einem Kopfstück (12, 13), das verdrehbar an dem Haltering (22) befestigbar ist, und mit einem Gewinde (28, 29) zum Anschluss an einen Gegensteckverbinder ausgebildet ist,
- mit einem hülsenförmigen, aus zumindest zwei Gehäuseteilen (102,104) zusammensetzbaren Gehäuse (14), das mit seinem einen axialen Ende an dem kabelseitigen Endbereich des Halteringes (22) befestigbar ist,
- wobei an dem anderen axialen Ende des Gehäuses (14) das Kabel (16) in das Gehäuse (14) hineinführbar und zugfest an demselben befestigbar ist, wobei
- das Gehäuse (14) aus zumindest zwei Gehäuseteilen (102, 104) besteht, die aneinander befestigbar sind, **dadurch gekennzeichnet, dass**
- in dem Gehäuse (14) zumindest eine Aussparung (124) so vorhanden ist, dass in der Laibungsfläche (126) derselben ein Crimpflansch (132) zum zugfesten und HF-dichten Anschluss eines elektrischen Kabels (16) einsetzbar ist,
- an der einen Stirnseite (150) des Gehäuses (14) das Kopfstück (12) befestigbar ist,
- an der anderen Stirnseite (120) des Gehäuses (14) die zumindest eine Aussparung (124) für einen Crimpflansch (132) vorhanden ist,
- im Haltering (22) zumindest ein Schlitz (40, 42) vorhanden ist,
- in zumindest einem Gehäuseteil (102, 104) des Gehäuses (14) eine Querwand (152) so vorhanden ist, dass
- in seinem an dem Gehäuse (14) befestigten Zustand des Kopfstückes (12,13) eine Querwand (152) des Gehäuses (14) durch einen Schlitz (40, 42) des Halteringes (22) in radialer Richtung hindurchragt und dabei in axialer Richtung verdrehsicher und unverrückbar in demselben einsitzt,
- der Isolierkörper (44, 45) in seinem in das Kopfstück (12, 13) eingesetzten Zustand mit seinem kabelseitigen Ende in axialer Richtung an der Querwand (152) des Gehäuses anliegt.

2. Rundsteckverbinder nach Anspruch 1,
- **dadurch gekennzeichnet, dass**
- das Kopfstück (12) eine Gewindehülse (20) mit einem im Außendurchmesser kleineren und größeren Hülsenabschnitt (24, 26) besitzt,
- in dem kleineren, ein Außengewinde (28) aufweisenden, Hülsenabschnitt (24) der die Enden der Stift- oder Buchsenkontakte (72, 74) aufnehmende Bereich des Isilierkörpers (44) einsteckbar ist,
- im größeren Hülsenabschnitt (26) eine umlaufende Innennut (30) vorhanden ist,
- ein Sicherungsring (32) in eine um einen Endbereich des Halteringes (22) außen umlaufende Nut (34) so einsetzbar ist, dass im zusammengesteckten Zustand der Gewindehülse (20) und des Halteringes (22) der Sicherungsring (32) in der Innennut (30) des größeren Hülsenabschnittes (26) platzierbar und dadurch die Gewindehülse (20) relativ verdrehbar zum Haltering (22) vorhanden ist.

3. Rundsteckverbinder nach Anspruch 1,
- **dadurch gekennzeichnet, dass**
- das Kopfstück (13) eine Gewindehülse mit einem im Innendurchmesser kleineren und größeren Hülsenabschnitt besitzt,
- in dem kleineren Hülsenabschnitt ein Innengewinde (29) vorhanden ist,
- im größeren Hülsenabschnitt eine umlaufende Innennut (30) vorhanden ist,
- ein Sicherungsring (32) in eine um einen Endbereich des Halteringes (22) außen umlaufende Nut (34) so einsetzbar ist, dass im zusammengesteckten Zustand der Gewindehülse und des Halteringes (22) der Sicherungsring (32) in der Innennut (30) des größeren Hülsenabschnittes platzierbar und dadurch die Gewindehülse relativ verdrehbar zum Haltering (22) vorhanden ist.

4. Rundsteckverbinder nach einem der vorstehenden Ansprüche,
- **dadurch gekennzeichnet, dass**
- der die Stiftkontakte (72) aufnehmende axiale Endbereich des Isolierkörpers (44) als eine von einer inneren Querwand (50) axial auskragende Hülse ausgebildet ist,
- in der Querwand (50) mehrere Durchbrüche (52, 52.2) vorhanden sind,
- in jedem dieser Durchbrüche (52, 52.2) ein an einer Kabellitze befestigter Stiftkontakt (72) haltbar einführbar ist.

5. Rundsteckverbinder nach einem der vorstehenden Ansprüche,
- **dadurch gekennzeichnet, dass**
- der die Buchsenkontakte (74) aufnehmende axiale Endbereich des Isolierkörpers (45) als ein die Buchsenkontakte aufnehmende axiale Durchbohrungen enthaltender, sich an eine innere Querwand anschließender Vollkörper, ausgebildet ist.

6. Rundsteckverbinder nach Anspruch 4 oder 5,
- **dadurch gekennzeichnet, dass**
- der jeweilige Kontakt (72, 74) einen balligen Bereich (54, 75) aufweist, mit dem er reibschlüssig in einen Durchbruch (52, 52.2) der Querwand (50) oder in eine Längsdurchbohrung eines Isolierkörpers (44, 45) einschiebbar ist.

7. Rundsteckverbinder nach Anspruch 4 oder 5,
- **dadurch gekennzeichnet, dass**
- der jeweilige Kontakt einen zumindest abschnittsweise radial umlaufenden Vorsprung besitzt,
- der Durchbruch (52) oder die Längsdurchbohrung (75) eine zumindest abschnittsweise radial umlaufende Verbreiterung derart besitzt, dass
- der Kontakt in axialer Richtung sich in der Verbreiterung verhakend in die Querwand einschiebbar ist.

8. Rundsteckverbinder nach einem der vorstehenden Ansprüche,
- **dadurch gekennzeichnet, dass**
- die beiden Gehäuseteile (102, 104) etwa zwei gleich große Halbschalen sind.

9. Rundsteckverbinder nach einem der vorstehenden Ansprüche,
- **dadurch gekennzeichnet, dass**
- auf der Außenseite des Isolierkörpers (44, 45) eine umlaufende Nut (58) vorhanden ist, in der ein Dichtring (60) einsetzbar ist.

10. Rundsteckverbinder nach einem der vorstehenden Ansprüche,
- **dadurch gekennzeichnet, dass**
- auf der Außenseite des Isolierkörpers (44, 45) mehrere, insbesondere vier abschnittsweise umlaufende treppenförmige Verjüngungen (62) vorhanden sind,
- auf einem treppenförmigen Absatz der Innenwand des Halteringes (22) in axialer Richtung auskragende, der Anzahl der Verjüngungen entsprechende warzen- oder stiftartige Vorsprünge (66) vorhanden sind, die in axialer Richtung in die Verjüngungen (62) des Isolierkörpers (44) hineinragen und so eine umfangsmäßig begrenzte Verdrehung der Isolierhülse (44,45) in dem Kopfstück (12, 13) zulassen.

11. Rundsteckverbinder nach einem der vorstehenden Ansprüche,
- **dadurch gekennzeichnet, dass**
- das Gehäuse (14) in axialer Richtung (36) einen in etwa gleich großen Kreisquerschnitt besitzt und in axialer Richtung gerade oder abgewinkelt vorhanden ist.

12. Rundsteckverbinder nach einem der vorstehenden Ansprüche,
- **dadurch gekennzeichnet, dass**
- die Gehäuseteile (102,104) des Gehäuses (14) aus elektrisch leitendem Material, wie insbesondere aus Zinkdruckguss bestehen,
- der innere Isolierkörper (44, 45) aus elektrisch nicht leitendem Material, wie insbesondere aus Kunststoffmaterial besteht,
- der Haltering (22) und das Kopfstück (12,13) aus elektrisch leitendem Material bestehen.

## Claims

1. Circular plug-type connector (10, 11) for a multicore electrical cable (16), which is provided in each case with male or female contacts (72, 74)
- comprising an inner insulating body (44, 45) for holding the individual male or female contacts (72) in its interior, which insulating body is provided with its cable-side end region in a holding ring (22) in such a way that it can be plugged in and
is provided with its end region which accommodates the contacts (72, 74) in the interior of a sleeve-shaped holding ring (22),
- comprising a top piece (12, 13) which can be fastened rotatably on the holding ring (22) and is formed with a thread (28, 29) for connection to a mating plug-type connector,
- comprising a sleeve-shaped housing (14) which can be assembled from at least two housing parts (102, 104), and can be fastened with its one axial end on the cable-side end region of the holding ring (22),
- wherein the cable (16) can be inserted into the housing (14) and fastened thereon with resistance to tensile stress at the other axial end of the housing (14), wherein
- the housing (14) comprises at least two housing parts (102, 104), which can be fastened to one another, **characterized in that**
- at least one cutout (124) is provided in the housing (14) in such a way that a crimping flange (132) can be inserted in the interior surface (126) of said cutout in order to connect an electrical cable (16) in a manner resistant to tensile stress and in an HF-proof manner,
- the top piece (12) can be fastened on one end side (150) of the housing (14),
- the at least one cutout (124) for a crimping flange (132) is provided on the other end side (120) of the housing (14),
- at least one slot (40, 42) is provided in the holding ring (22),
- a transverse wall (152) is provided in at least one housing part (102, 104) of the housing (14) in such a way that
- in the state of the top piece (12, 13) in which it is fastened on the housing (14) a transverse wall (152) of the housing (14) protrudes through a slot (40, 42) in the holding ring (22) in the radial direction and, in the process, rests therein in such a way that it is incapable of rotating and moving in the axial direction,
- in its state in which it is inserted into the top piece (12, 13) the insulating body (44, 45) bears with its cable-side end in the axial direction against the transverse wall (152) of the housing.

2. Circular plug-type connector according to Claim 1,
- **characterized in that**
- the top piece (12) has a threaded sleeve (20) with a relatively small and a relatively large (in terms of outer diameter) sleeve section (24, 26)
- that region of the insulating body (44) which accommodates the ends of the male or female contacts (72, 74) can be plugged into the relatively small sleeve section (24) which has an external thread (28),
- a circumferential inner groove (30) is provided in the relatively large sleeve section (26),
- a securing ring (32) can be inserted into a groove (34) which runs circumferentially around an end region of the holding ring (22) on the outside in such a way that, in the plugged-together state of the threaded sleeve (20) and the holding ring (22), the securing ring (32) can be placed in the inner groove (30) of the relatively large sleeve section (26) and thus the threaded sleeve (20) is provided such that it can be rotated relative to the holding ring (22).

3. Circular plug-type connector according to Claim 1,
- **characterized in that**
- the top piece (13) has a threaded sleeve with a relatively small and a relatively large (in terms of inner diameter) sleeve section,
- an internal thread (29) is provided in the relatively small sleeve section,
- a circumferential inner groove (30) is provided in the relatively large sleeve section,
- a securing ring (32) can be inserted into a groove (34) which runs circumferentially around an end region of the holding ring (22) on the outside in such a way that, in the plugged-together state of the threaded sleeve and the holding ring (22), the securing ring (32) can be placed in the inner groove (30) of the relatively large sleeve section and thus the threaded sleeve is provided such that it can be rotated relative to the holding ring (22).

4. Circular plug-type connector according to one of the preceding claims,
- **characterized in that**
- that axial end region of the insulating body (44) which accommodates the male contacts (72) is in the form of a sleeve which protrudes axially from an inner transverse wall (50),
- a plurality of apertures (52, 52.2) are provided in the transverse wall (50),
- a male contact (72) which is fastened on a cable strand can be inserted in each of these apertures (52, 52.2) in such a way that it can be held.

5. Circular plug-type connector according to one of the preceding claims,
- **characterized in that**
- that axial end region of the insulating body (45) which accommodates the female contacts (74) is in the form of a solid body which contains axial through-bores accommodating the female contacts and adjoins an inner transverse wall.

6. Circular plug-type connector according to Claim 4 or 5,
- **characterized in that**
- the respective contact (72, 74) has a spherical region (54, 75), with which it can be pushed, with frictional engagement, into an aperture (52, 52.2) in the transverse wall (50) or into a longitudinal through-bore in an insulating body (44, 45).

7. Circular plug-type connector according to Claim 4 or 5,
- **characterized in that**
- the respective contact has an at least sectionally radially circumferential projection,
- the aperture (52) or the longitudinal through-bore (75) has an at least sectionally radially circumferential enlarged portion such that
- the contact can be pushed in the axial direction into the transverse wall so as to hook into the enlarged portion.

8. Circular plug-type connector according to one of the preceding claims,
- **characterized in that**
- the two housing parts (102, 104) are two approximately identically sized half shells.

9. Circular plug-type connector according to one of the preceding claims,
- **characterized in that**
- a circumferential groove (58) is provided on the outer side of the insulating body (44, 45), it being possible for a sealing ring (60) to be inserted in said groove.

10. Circular plug-type connector according to one of the preceding claims,
- **characterized in that**
- a plurality of, in particular four, sectionally circumferential, step-shaped tapered portions (62) are provided on the outer side of the insulating body (44, 45),
- stud-like or pin-like projections (66), which protrude in the axial direction and correspond to the number of tapered portions are provided on a step-shaped shoulder of the inner wall of the holding ring (22), said projections protruding in the axial direction into the tapered portions (62) of the insulating body (44) and thus permitting a circumferentially limited rotation of the insulating sleeve (44, 45) in the top piece (12, 13).

11. Circular plug-type connector according to one of the preceding claims,
- **characterized in that**
- the housing (14) has an approximately equally sized cross section in the axial direction (36) and is provided in straight or bent-back form in the axial direction.

12. Circular plug-type connector according to one of the preceding claims,
- **characterized in that**
- the housing parts (102, 104) of the housing (14) consist of an electrically conductive material, such as in particular die-cast zinc,
- the inner insulating body (44, 45) consists of an electrically nonconductive material, such as in particular a plastics material,
- the holding ring (22) and the top piece (12, 13) consist of an electrically conductive material.

## Revendications

1. Connecteur à fiche circulaire (10, 11) pour un câble électrique (16) à plusieurs conducteurs, munis respectivement de contacts à broche ou à douille (72, 74),
- avec un corps isolant intérieur (44, 45) pour maintenir les contacts à broche ou à douille (72) en son intérieur, qui est prévu pour pouvoir être enfiché dans une bague de retenue (22) par sa zone d'extrémité côté câble et qui est prévu à l'intérieur d'une bague de retenue (22) en forme de manchon par sa zone d'extrémité qui reçoit les contacts (72, 74),
- avec une pièce de tête (12, 13) qui peut être fixée de manière à pouvoir tourner sur la bague de retenue (22) et est formée avec un filetage (28, 29) pour le raccordement à un connecteur complémentaire,
- avec un boîtier (14) en forme de manchon, qui peut être composé d'au moins deux parties de boîtier (102, 104) et peut être fixé par son extrémité axiale à la zone d'extrémité côté câble de la bague de retenue (22),
- le câble (16) pouvant être introduit dans le boîtier (14) à l'autre extrémité axiale du boîtier (14) et fixé à celui-ci de manière résistante à la traction,
- le boîtier (14) étant composé d'au moins deux parties de boîtier (102, 104) qui peuvent être fixées l'une à l'autre,
**caractérisé en ce que**
- dans le boîtier (14) est prévu au moins un évidement (124) dans la surface intérieure (126) duquel peut être insérée une bride de sertissage (132) pour le raccordement résistant à la traction et étanche aux HF d'un câble électrique (16),
- la pièce de tête (12) peut être fixée à une face frontale (150) du boîtier (14),
- ledit au moins un évidement (124) pour une bride de sertissage (132) est prévu sur l'autre face frontale (120) du boîtier (14),
- au moins une fente (40, 42) est prévue dans la bague de retenue (22),
- une paroi transversale (152) est prévue dans au moins une partie de boîtier (102, 104) du boîtier (14), de sorte que
- dans l'état fixé au boîtier (14) de la pièce de tête (12, 13), une paroi transversale (152) du boîtier (14) s'étend en direction radiale à travers une fente (40, 42) de la bague de retenue (22) et est ainsi logée dans celle-ci de manière à ne pas pouvoir tourner ni se déplacer en direction axiale,
- dans son état inséré dans la pièce de tête (12, 13), le corps isolant (44, 45) est en appui par son extrémité côté câble en direction axiale contre la paroi transversale (152) du boîtier.

2. Connecteur à fiche circulaire selon la revendication 1,
- **caractérisé en ce que**
- la pièce de tête (12) possède un manchon fileté (20) avec des parties de manchon (24, 26) de diamètre extérieur plus petit et plus grand,
- la zone du corps isolant (44) qui reçoit les extrémités des contacts à broche ou à douille (72, 74) peut être enfichée dans la partie de manchon plus petite (24) présentant un filetage extérieur (28),
- une rainure intérieure périphérique (30) est prévue dans la partie de manchon plus grande (26),
- un anneau de blocage (32) peut être inséré dans une rainure périphérique extérieure (34) d'une zone d'extrémité de la bague de retenue (22), de sorte qu'à l'état assemblé du manchon fileté (20) et de la bague de retenue (22), l'anneau de blocage (32) peut être placé dans la rainure intérieure (30) de la partie de manchon plus grande (26) et que le manchon fileté (20) est de ce fait prévu pour pouvoir tourner par rapport à la bague de retenue (22).

3. Connecteur à fiche circulaire selon la revendication 1,
- **caractérisé en ce que**
- la pièce de tête (13) possède un manchon fileté avec des parties de manchon de diamètre intérieur plus petit et plus grand,
- un filetage intérieur (29) est prévu dans la partie de manchon plus petite,
- une rainure périphérique intérieure (30) est prévue dans la partie de manchon plus grande,
- un anneau de blocage (32) peut être inséré dans une rainure périphérique extérieure (34) d'une zone d'extrémité de la bague de retenue (22), de sorte qu'à l'état assemblé du manchon fileté et de la bague de retenue (22), l'anneau de blocage (32) peut être placé dans la rainure intérieure (30) de la partie de manchon plus grande (26) et que le manchon fileté est de ce fait prévu pour pouvoir tourner par rapport à la bague de retenue (22).

4. Connecteur à fiche circulaire selon l'une des revendications précédentes,
- **caractérisé en ce que**
- la zone d'extrémité axiale du corps isolant (44) qui reçoit les contacts à broche (72) est réalisée sous la forme d'un manchon faisant saillie axialement d'une paroi transversale intérieure (50),
- plusieurs percées (52, 52.2) sont prévues dans la paroi transversale (50),
- un contact à broche (72) fixé à un fil de câble peut être introduit dans chacune de ces percées (52, 52.2) de manière à y être tenu.

5. Connecteur à fiche circulaire selon l'une des revendications précédentes,
- **caractérisé en ce que**
- la zone d'extrémité axiale du corps isolant (45) qui reçoit les contacts à douille (74) est réalisée sous la forme d'un corps plein qui fait suite à une paroi transversale intérieure et contient les perçages traversants axiaux qui reçoivent les contacts à douille.

6. Connecteur à fiche circulaire selon la revendication 4 ou 5,
- **caractérisé en ce que**
- le contact respectif (72, 74) présente une zone bombée (54, 75) par laquelle il peut être inséré par friction dans une percée (52, 52.2) de la paroi transversale (50) ou dans un perçage traversant longitudinal d'un corps isolant (44, 45).

7. Connecteur à fiche circulaire selon la revendication 4 ou 5,
- **caractérisé en ce que**
- le contact respectif possède une saillie périphérique radiale au moins par endroits,
- la percée (52) ou le perçage traversant longitudinal (75) possède un élargissement périphérique radial au moins par endroits, de sorte que
- le contact peut être inséré en direction axiale dans la paroi transversale en s'accrochant dans l'élargissement.

8. Connecteur à fiche circulaire selon l'une des revendications précédentes,
- **caractérisé en ce que**
- les deux parties de boîtier (102, 104) sont des demi-coquilles d'à peu près la même taille.

9. Connecteur à fiche circulaire selon l'une des revendications précédentes,
- **caractérisé en ce que**
- une rainure périphérique (58), dans laquelle une bague d'étanchéité (60) peut être insérée, est prévue sur le côté extérieur du corps isolant (44, 45).

10. Connecteur à fiche circulaire selon l'une des revendications précédentes,
- **caractérisé en ce que**
- plusieurs, en particulier quatre rétrécissements étagés (62) périphériques par endroits sont prévus sur le côté extérieur du corps isolant (44, 45),
- sur un épaulement étagé de la paroi intérieure de la bague de retenue (22) sont prévues des saillies (66) en forme de téton ou de pointe, en saillie en direction axiale, en nombre correspondant à celui des rétrécissements, qui pénètrent en direction axiale dans les rétrécissements (62) du corps isolant (44) et autorisent ainsi une rotation limitée en direction circonférentielle du manchon isolant (44, 45) dans la pièce de tête (12, 13).

11. Connecteur à fiche circulaire selon l'une des revendications précédentes,
- **caractérisé en ce que**
- le boîtier (14) possède une section circulaire à peu près égale en direction axiale (36) et est prévu droit ou coudé en direction axiale.

12. Connecteur à fiche circulaire selon l'une des revendications précédentes,
- **caractérisé en ce que**
- les parties de boîtier (102, 104) du boîtier (14) sont composées d'un matériau conducteur électriquement, comme en particulier en zinc moulé sous pression,
- le corps isolant intérieur (44, 45) est composé d'un matériau non conducteur électriquement, comme en particulier en matière plastique,
- la bague de retenue (22) et la pièce de tête (12, 13) sont composées d'un matériau conducteur électriquement.
